# EUROPÄISCHE PATENTSCHRIFT

(11) **EP 0 409 287 B1**
(45) Veröffentlichungstag und Bekanntmachung des Hinweises auf die Patenterteilung: **06.04.1994**
(21) Anmeldenummer: 90116358.4
(22) Anmeldetag: 15.05.1987
(51) Int. Cl.: F04C 23/00, F04C 29/00

(54) **Vakuumpumpe mit Schöpfraum**
Vacuum pump with displacement space
Pompe à vide avec espace de déplacement

(43) Veröffentlichungstag der Anmeldung: 23.01.1991
(62) Teilanmeldung aus: 87107089.2
(73) Patentinhaber: LEYBOLD AKTIENGESELLSCHAFT, D-63450 Hanau (DE)
(72) Erfinder: Berges, Hanns-Peter, Dr., D-5000 Köln 90 (DE); Kriehn, Hartmut, D-5000 Köln 50 (DE); Leier, Wolfgang, D-5060 Bergisch-Gladbach 1 (DE); Steffens, Ralf, D-5000 Köln 51 (DE)
(74) Vertreter: Leineweber, Jürgen, Dipl.-Phys.

(56) Entgegenhaltungen:
- FR-A- 1 290 239
- FR-A- 1 411 544
- GB-A- 1 248 032
- US-A- 3 133 506

## Beschreibung

Die Erfindung bezieht sich auf eine Vakuumpumpe mit den Merkmalen des Oberbegriffs des Patentanspruchs 1.

Eine Vakuumpumpe der gattungsgemäßen Art ist aus der FR-A-12 90 239 bekannt. Im Schöpfraum befinden sich zwei Rotoren mit ineinandergreifenden Spiralen. Die Rotoren drehen sich um vertikale Achsen und sind jeweils auf einem gehäusefesten Dorn gelagert, der den jeweiligen Rotor von der Auslaßseite her durchsetzt. Die oberen Lagerungen der Rotoren auf dem jeweiligen Dorn sind topfförmig gestaltet. Die nach oben offenen Töpfe sind mit Kappen abgedeckt, die sich mit den Rotoren drehen. Die vorbekannte Pumpe ist einstufig. Um die Rotoren auch einlaßseitig exakt lagern zu können, müssen ihre gehäusefesten Dorne sehr massiv ausgebildet sein. Bei einer mehrstufig ausgeführten Vakuumpumpe würde das Lagerprinzip "gehäusefester, das gesamte Rotorsystem durchsetzender Dorn" zu einem äußerst aufwendigen Aufbau führen.

Der vorliegenden Erfindung liegt die Aufgabe zugrunde, eine Zweiwellenvakuumpumpe der eingangs genannten Art zu schaffen, die relativ kompakt ist und bei der eine wirksame Trennung der Räume, in denen sich die einlaßseitigen Lager befinden, von den Schöpfräumen sichergestellt ist.

Erfindungsgemäß wird diese Aufgabe durch die kennzeichnenden Merkmale des Patentanspruchs 1 gelöst. Dadurch, daß die Rotoren auf Wellen angeordnet sind, sind relativ große Lagerdorne nicht mehr erforderlich. Die Wellen stützen sich über Lagerungen in Lagerschilden ab. Um eine wirksame Trennung der Lagerräume von den Schöpfräumen sicherzustellen, ist die topfförmige Gestaltung der Lagerungen vorgesehen. Die Töpfe sind nach oben offen, so daß eventuell austretendes Schmiermittel nicht in den Schöpfraum gelangen kann. Ein gehäusefester Stumpf ragt von oben in die Topfgestaltung hinein und dient der Abstützung des ruhenden Lagerringes.

Die Erfindung bezieht sich vorzugsweise auf eine Zweiwellenvakuumpumpe, bei der alle Rotorpaare mit Drehkolben des Klauentyps (Northey-Profil) ausgerüstet sind. Auch bei Zweiwellenvakuumpumpen mit Rotoren anderer Gestaltung (Rootsprofil, Schraubenprofil oder einer beliebigen Kombination aller genannten Profile) ist die Erfindung einsetzbar.

Weitere Vorteile und Einzelheiten sollen anhand von Ausführungsbeispielen erläutert werden. Es zeigen:
- Figur 1: einen Längsschnitt durch eine mehrstufige Pumpe mit nebeneinander angeordnetem Pumpengehäuse und Antriebsmotor,
- Figur 2: einen Schnitt durch ein Rotorpaar,
- Figur 3: eine mehrstufige Pumpe mit axial hintereinander angeordnetem Pumpengehäuse und Antriebsmotor,
- Figur 4: eine einstufige Pumpe nach der Erfindung mit einem besonderen Lagerkonzept und
- Figuren 5, 6: zweckmäßige Lagerungen für die oberen Wellenenden.

Bei dem in Figur 1 dargestellten Ausführungsbeispiel handelt es sich um eine dreistufige Vakuumpumpe 1 mit zwei Wellen 2 und 3 sowie drei Rotorpaaren 4, 5 bzw. 6, 7 bzw. 8, 9. Die axiale Länge der Rotoren nimmt von der Saugseite zur Druckseite ab. Die Drehkolben sind vom Klauentyp (vergleiche Fig. 2) und rotieren in den Schöpfräumen 11, 12, 13, welche von den Schilden 14 bis 17 und den Gehäuseringen 18 bis 20 gebildet werden.

Die Wellen 2, 3 sind vertikal angeordnet. Diese gilt ebenfalls für den neben dem Pumpengehäuse angeordneten Antriebsmotor 22. Unterhalb des unteren Lagerschildes 17 sind die Wellen 2, 3 mit Zahnrädern 23, 24 gleichen Durchmessers ausgerüstet, welche der Synchronisation der Bewegung der Rotorpaare 4, 5 bzw. 6, 7 bzw. 8, 9 dienen. Auch der Antriebsmotor 22 weist an seiner Unterseite ein Zahnrad 25 auf. Die Antriebsverbindung wird hergestellt durch ein weiteres Zahnrad 26, das mit den Zahnrädern 24 und 25 in Eingriff steht.

In dem oberen Lagerschild 14 und dem unteren Lagerschild 17 stützen sich die Wellen 2, 3 über Wälzlager 27 ab. Der obere Lagerschild 14 ist mit einem horizontal angeordneten Anschlußflansch 28 ausgerüstet, welcher den Einlaß 29 der Pumpe bildet. Der Einlaßkanal 31 mündet stirnseitig (Öffnung 32) in den Schöpfraum 11 der ersten Stufe. Die stirnseitig angeordnete Auslaßöffnung der ersten Stufe ist mit 33 bezeichnet und führt in den Verbindungskanal 34. Der im Schild 15 befindliche Verbindungskanal 34 steht mit der Einlaßöffnung 35 der zweiten Stufe in Verbindung. Der Lagerschild 16 ist entsprechend gestaltet. Unterhalb der untersten (dritten) Pumpstufe befindet sich der Auslaß 36, der mit der stirnseitigen Auslaßöffnung 37 im unteren Lagerschild 17 in Verbindung steht.

Unterhalb des aus Pumpengehäuse und Motor bestehenden Systems ist ein Öl enthaltender Raum 40, gebildet von einer gemeinsamen Wellenwanne 41, vorgesehen. In diese Wellenwanne 41 hinein ragt eine mit der Welle 2 verbundene Ölpumpe 42. Von der Ölpumpe aus erstrecken sich im einzelnen nicht dargestellte Schmiermittelkanäle zu den Stellen der Pumpe (Lager, Eingriffe der Zahnräder 23 bis 26, Simmerringe oder dergleichen), welche einer Ölschmierung bedürfen.

Das dargestellte Ausführungsbeispiel der dreistufigen Zweiwellenvakuumpumpe ist wassergekühlt. Dazu sind in den Seitenschilden 14 und 17 Kühlwasserkanäle 43 und 44 vorgesehen. Kühlwassereinlaß und -auslaß sind mit 45 und 46 bezeichnet. Der Kühlwassereinlaß 45 ist an der untersten Stelle des Kanalsystems 43, 44 angeordnet, so daß ein einfacher Kühlwasserablaß möglich und eine vollständige Entleerung sichergestellt sind.

Fig. 3 zeigt einen Längsschnitt durch eine zweistufige Zweiwellenvakuumpumpe nach der Erfindung. Der Antriebsmotor 22 ist unterhalb der Pumpe angeordnet. Seine Welle 51 bildet eine axiale Verlängerung der Welle 2. Zweckmäßigerweise sind Motorwelle 51 und Pumpenwelle 2 einstückig ausgebildet. Der Antriebsmotor 22 ist wassergekühlt und dazu mit einem doppelwandigen Gehäuse 52 ausgerüstet. Der dadurch gebildete Kühlkanal 53 ist an das Kühlsystem 43 bis 46 des Pumpengehäuses angeschlossen. Die dazu erforderlichen Verbindungsleitungen sind mit 54 und 55 bezeichnet. Zwischen dem Antriebsmotor 22 und dem unteren Lagerschild 17 befinden sich die Synchronisationsräder 23, 24 und der Ölraum 40, in den die Ölpumpe 42 hineinragt. Die Ölpumpe 42 ist mit der Antriebswelle 3 gekoppelt.

Das Ausführungsbeispiel nach Fig. 3 hat trotz axial hintereinanderliegendem Pumpengehäuse und Antriebsmotor eine kleine Bauhöhe, da zum einen Pumpe und Motor eine gemeinsame Welle haben und - wegen der Wasserkühlung - der Antriebsmotor ein Kühlgebläse nicht benötigt. Auch eine separate Motorlagerung kann entfallen. Der Kühlwassereinlaß ist möglichst weit unten am Motorgehäuse 52 angeordnet, so daß er in einfacher Weise als Kühlwasserablaß verwendet werden kann. Eine vollständige Entleerung des gesamten Kühlsystems ist gewährleistet.

Beim Ausführungsbeispiel nach Fig. 4 handelt es sich um eine einstufige Zweiwellenvakuumpumpe mit daneben angeordnetem Antriebsmotor 22. Diese Anordnung hat den Vorteil, daß ein Riemen- oder Kettenantrieb (der letztere ist dargestellt) verwendet werden kann. Dazu sind die Welle 3 der Vakuumpumpe und die Welle 51 des Motors 22 mit Zahnrädern 56 und 57 ausgerüstet und über eine im einzelnen nicht dargestellte Kette miteinander verbunden. Der Vorteil dieser Lösung besteht darin, daß Drehzahlunterschiede (z. B. Antriebsmotoren mit 50 oder 60 Hz) in einfacher Weise ausgeglichen werden können. Außerdem haben Antriebe dieser Art den Vorteil einer besseren Dämpfung.

Weiterhin zeigt Fig. 4 eine Besonderheit, die sich auf die Gestaltung der Lagerung der Wellen 2, 3 im Lagerschild 14 beziehen. Mit den oberen Enden der Wellen 2, 3 sind im wesentlichen zylindrische Paßstücke 61, 62 verbunden, welche stirnseitig eine topfförmige Gestaltung 63 aufweisen. Auch die Wellenenden selbst oder die Stirnseiten der Rotoren können mit dieser topfförmigen Gestaltung 63 ausgerüstet sein. In den jeweiligen topfförmig gestalteten Raum ragt von oben ein zylindrischer Stumpf 65 hinein, der an einem Gehäusedeckel 66 befestigt ist. Das Lager 27 stützt sich mit seinem inneren Lagerring auf den festen Stumpf 65 und mit seinem äußeren Lagerring auf die Innenwand der topfförmigen Gestaltung ab. Die zylindrischen Paßstücke 61, 62 bilden mit den sie umgebenden Wandungen des Lagerschildes 14 eine Spaltdichtung, die z. B. als Labyrinthdichtung 67 (mit in den Nuten befindlichen Kolbenringen) ausgebildet sein kann. Dadurch wird eine wirksame Trennung der Lagerräume von den üblicherweise ölfreien Schöpfräumen sichergestellt.

Fig. 5 zeigt vergrößert eine Lagerung der zu Fig. 4 beschriebenen Art. Zur Verhinderung des Austritts von Schmiermitteln aus dem Lagerraum ist oberhalb des Lagerrings 27 ein rotierender Ring 68 vorgesehen, der den Lagerraum nach außen hin nahezu völlig verschließt. Außerdem tritt eine Zentrifugalwirkung ein. An den Ring 68 gelangendes Schmiermittel wird nach außen und damit in den Lagerraum zurückgefördert.

Bei der ähnlich gestalteten Lagerung nach Fig. 6 ist oberhalb des Lagers 27 ein Wellendichtring 69 vorgesehen, der ebenfalls den Lagerraum verschließt. Die Dichtlippe des Wellendichtrings 68 liegt dem Stumpf 65 bei stillstehender Welle 2, 3 an. Rotiert die Welle, dann hebt sich die Dichtlippe vom Wellenstumpt 65 ab, so daß die Dichtung berührungsfrei wird.

## Patentansprüche

1. Vakuumpumpe (1) mit mindestens einem Schöpfraum (11), mit zwei in den bzw. jedem Schöpfraum befindlichen, um vertikale Achsen drehenden Rotoren (4, 5, 6, 7, 8, 9) mit den Schöpfraum bzw. die Schöpfräume begrenzenden Schilden (14, 17), in denen sich der saugseitig angeordnete Einlaß (32) und der druckseitig angeordnete Auslaß (37) der Pumpe befinden, mit einem in einem Seitenraum befindlichen, aus zwei Zahnrädern bestehenden Synchronisationsgetriebe, das mit einem Antriebsmotor in Verbindung steht, wobei der Seitenraum mit dem Synchronisationsgetriebe (23, 24) unterhalb des Rotorpaares angeordnet ist, und mit topfförmig gestalteten Lagerungen (27) im Bereich der Saugseite der Vakuumpumpe (1), dadurch gekennzeichnet, daß die Rotoren (4, 5) jeweils auf einer Welle (2, 3) angeordnet sind, daß sich die Wellen (2, 3) über Lagerungen (27) in Lagerschilden (14, 17) abstützen und daß die oberen Lagerungen derart topfförmig gestaltet sind, daß sich die Wellenlagerungen (27) auf den Innenwandungen der topfförmigen Gestaltungen (63) und einem von oben darin hineinragenden gehäusefesten Stumpf (65) abstützen.

2. Pumpe nach Anspruch 1, dadurch gekennzeichnet, daß die topfförmigen Gestaltungen (63) von der Welle selbst oder von auf den Enden der Wellen (2, 3) befestigten Paßstücken (61, 62) gebildet werden und daß die Außenseite dieser Paßstücke mit dem sie umgebenden oberen Lagerschild (14) Spalt-, Labyrinth- oder ähnliche Dichtungen bildet.

3. Pumpe nach Anspruch 1 oder 2, dadurch gekennzeichnet, daß ein Wellendichtring (69) den Abschluß des topfförmigen Lagerraums bildet.

4. Pumpe nach Anspruch 1, 2 oder 3, dadurch gekennzeichnet, daß der Antriebsmotor (22) neben der Pumpe (1) derart angeordnet ist, daß seine Antriebswelle (51) ebenfalls vertikal ausgerichtet ist.

5. Pumpe nach Anspruch 4, dadurch gekennzeichnet, daß die Zahnräder (23, 24) des Synchronisationsgetriebes mit einem Zahnrad (25) auf der Antriebswelle (51) des Motors (22) in einer Ebene angeordnet sind und daß zur Herstellung der Antriebsverbindung ein weiteres Zahnrad (26) vorgesehen ist.

6. Pumpe nach Anspruch 4, dadurch gekennzeichnet, daß die Welle (51) des Antriebsmotors (22) mit einer der Wellen (2, 3) der Pumpe (1) über einen Riemen-, Zahnriemen- oder Kettenantrieb verbunden ist.

7. Pumpe nach einem der Ansprüche 1 bis 6, dadurch gekennzeichnet, daß der Einlaß (29) der Pumpe (1) oberhalb der obersten Pumpstufe angeordnet ist und daß sich der Auslaß (36) der Pumpe unterhalb der untersten Pumpstufe befindet.

8. Pumpe nach Anspruch 7, dadurch gekennzeichnet, daß der Einlaß (29) der Pume (1) als vertikaler Anschlußstutzen mit horizontalem Anschlußflansch (28) ausgebildet ist.

## Claims

1. Vacuum pump (1) having at least one suction chamber (11), having two rotors (4, 5, 6, 7, 8, 9) situated in the or each suction chamber and rotating about vertical axes, having shields (14, 17) which delimit the suction chamber or chambers and in which are situated the inlet (32) disposed on the suction side and the outlet (37) disposed at the discharge end of the pump, having a synchronization gear unit which is situated in a side chamber, comprises two gear wheels and is connected to a drive motor, the side chamber with the synchronization gear unit (23, 24) being disposed below the rotor pair, and having cup-shaped bearings (27) in the region of the suction side of the vacuum pump (1), characterized in that the rotors (4, 5) are each supported on a shaft (2, 3), that the shafts (2, 3) are supported via bearings (27) in end shields (14, 17) and that the top bearings are fashioned in such a cup-shaped manner that the shaft bearings (27) are supported on the inner walls of the cup-shaped structures (63) and on a housing-fixed stub (65) which projects into said structures from above.

2. Pump according to claim 1, characterized in that the cup-shaped structures (63) are formed by the shaft itself or by fitting pieces (61, 62) fastened on the ends of the shafts (2, 3), and that the outside of said fitting pieces, with the top end shield (14) which surrounds them, forms diaphragm glands, labyrinth glands or similar seals.

3. Pump according to claim 1 or 2, characterized in that a rotary shaft seal (69) forms the closure of the cup-shaped bearing chamber.

4. Pump according to claim 1, 2 or 3, characterized in that the drive motor (22) is disposed next to the pump (1) in such a manner that its drive shaft (51) is likewise vertically aligned.

5. Pump according to claim 4, characterized in that the gear wheels (23, 24) of the synchronization gear unit are disposed level with a gear wheel (25) on the drive shaft (51) of the motor (22) and that a further gear wheel (26) is provided for establishing the drive connection.

6. Pump according to claim 4, characterized in that the shaft (51) of the drive motor (22) is connected to one of the shafts (2, 3) of the pump (1) via a belt drive, a toothed belt drive or a chain drive.

7. Pump according to one of claims 1 to 6, characterized in that the inlet (29) of the pump (1) is disposed above the top pump stage and that the outlet (36) of the pump is situated below the bottom pump stage.

8. Pump according to claim 7, characterized in that the inlet (29) of the pump (1) takes the form of a vertical connecting sleeve with a horizontal connecting flange (28).

## Revendications

1. Pompe à vide (1) comprenant au moins une chambre de déplacement (11), comprenant deux rotors (4, 5, 6, 7, 8, 9) situés dans la chambre de déplacement, ou dans chaque chambre de déplacement, et tournant autour d'axes verticaux, comprenant des plaques (14, 17) qui délimitent la chambre de déplacement, ou respectivement les chambres de déplacement, et dans lesquelles sont situées l'entrée (32) de la pompe agencée du côté aspiration et la sortie (37) de la pompe agencée du côté pression, comprenant une transmission de synchronisation située dans une chambre latérale et constituée par deux roues dentées, ladite transmission étant en liaison avec un moteur d'entraînement, la chambre latérale avec la transmission de synchronisation (23, 24) étant agencée au-dessous de la paire de rotors, et comprenant dans la région du côté d'aspiration de la pompe à vide (1) des paliers (27) réalisés sous forme de godets, caractérisée en ce que les rotors (4, 5) sont agencés chacun sur un arbre (2, 3); en ce que les arbres (2, 3) s'appuient dans les plaques de montage (14, 17) par l'intermédiaire de paliers (27), et en ce que les paliers supérieurs sont réalisés en forme de godets de telle manière que les paliers d'arbre (27) s'appuient sur les parois intérieures des formes de godets (63) et sur un moignon (65) solidaire du boîtier qui pénètre depuis le haut dans celles-ci.

2. Pompe selon la revendication 1, caractérisée en ce que les formes de godets (63) sont constituées par l'arbre lui-même ou par des pièces ajustées (61, 62) fixées sur les extrémités des arbres (2, 3); et en ce que la face extérieure de ces pièces ajustées constitue avec la plaque de montage supérieure (14) qui l'entoure des étanchéités à fente, à labyrinthe, ou similaire.

3. Pompe selon la revendication 1, 2, caractérisée en ce qu'une bague d'étanchéité (69) pour l'arbre forme la fermeture de la chambre de palier en forme de godet.

4. Pompe selon l'une des revendications 1, 2 ou 3, caractérisée en ce que le moteur d'entraînement (22) est agencé à côté de la pompe (1) de telle manière que son arbre d'entraînement (51) est également orienté verticalement.

5. Pompe selon la revendication 4, caractérisée en ce que les roues dentées (23, 24) de la transmission de synchronisation sont agencées dans un plan avec une roue dentée (25) sur l'arbre d'entraînement (51) du moteur (22), et en ce qu'il est prévu une autre roue dentée (26) pour réaliser la liaison d'entraînement.

6. Pompe selon la revendication 4, caractérisée en ce que l'arbre (51) du moteur d'entraînement (22) est relié à l'un des arbres (2, 3) de la pompe (1) au moyen d'un entraînement à courroie, à courroie dentée, ou à chaîne.

7. Pompe selon l'une des revendications 1 à 6, caractérisée en ce que l'entrée (29) de la pompe (1) est agencée au-dessus de l'étage de pompe situé le plus en haut; et en ce que la sortie (36) de la pompe est située au-dessous de l'étage de la pompe situé le plus en bas.

8. Pompe selon la revendication 7, caractérisée en ce que l'entrée (29) de la pompe (1) est réalisée sous la forme d'un manchon de raccordement vertical avec une bride de raccordement horizontale (28).
